# EUROPÄISCHE PATENTSCHRIFT

(11) **EP 0 553 483 B1**
(45) Veröffentlichungstag und Bekanntmachung des Hinweises auf die Patenterteilung: **13.03.1996**
(21) Anmeldenummer: 92121764.2
(22) Anmeldetag: 22.12.1992
(51) Int. Cl.: D01H 5/38

(54) **Verfahren und Vorrichtung zur Regulierung eines Streckwerkes**
Procedure and device for control of a drafting unit
Procédé et dispositif pour le contrôle d'un système d'étirage

(30) Priorität: 29.01.1992 DE 4202352
(43) Veröffentlichungstag der Anmeldung: 04.08.1993
(73) Patentinhaber: Rieter Ingolstadt Spinnereimaschinenbau Aktiengesellschaft, D-85046 Ingolstadt (DE)
(72) Erfinder: Dämmig, Joachim, W-8070 Ingolstadt (DE)

(56) Entgegenhaltungen:
- EP-A- 0 412 448
- US-A- 4 974 296

## Beschreibung

Die Erfindung betrifft ein Verfahren und eine Vorrichtung zur Regulierung eines Streckwerkes der Textilindustrie, in welchem der Verzug des Faserbandes gesteuert und/oder geregelt veränderbar ist. Der Begriff der Regulierung umfaßt hier das Steuern und/oder Regeln des Verzugs. Die Regulierung soll Umwelteinflüsse und maschineninterne Einflüsse so korrigieren, daß die dadurch bedingten Fehler auf den Verzug zuverlässig kompensiert werden.

Die Entwicklung von Reguliersystemen für den Verzug eines Faserbandes bringt nach dem Stand der Technik eine Vielzahl von spezialisierten Steuerungen und Reglern hervor, die meist einzelne, spezialisierte Aufgaben der Gesamtheit eines Reguliersystems beherrschen.

Jedem dieser Reguliersysteme für ein Streckwerk liegt die Formulierung eines Prozeßmodells zugrunde, sowie die Beobachtung und Auswertung der Reaktionen des Streckwerkes auf die Steuergrößen, um letztlich die Übertragungscharakteristik des Reglers zu optimieren. Das Prospekt Strecke SB 51, Strecke SB 52, Regulierstrekke RSB 51 der Schubert & Salzer Maschinenfabrik AG, Ingolstadt vom Oktober 1987 beschreibt ein Reguliersysterm und bildet den Stand der Technik.

In diesem Zusammenhang beschreibt der Regelalgorhithmus die Beziehungen zwischen den beteiligten Größen. Diese Methode ist sehr effektiv, wenn die Beziehungen zwischen den Größen einfach, d.h. gut formulierbar und hinreichend bekannt sind. Letzteres ist für die Nachbildung von technischen Prozessen wie beispielsweise der Regulierung eines Streckwerkes aufgrund der Komplexität prozeßbeeinflussender Faktoren schwierig. Solche beeinflußenden Faktoren, die bisher in der Streckwerksregulierung nicht zuverlässig und on-line kompensiert werden konnten, sind beispielsweise
- Temperatur an der Tastrolle
- Luftfeuchtigkeit auf das Faserband
- Stillstandszeit des Faserbandes zwischen den Tastrollen
- Standzeit faserbandgefüllter Vorlagekannen
so daß die Bemühungen nach Optimierung des Regelalgorhithmus in praxi mit wachsenden Problemen der Meßwertredundanz oder der Regelkreisstabilität konfrontiert werden.

Einige dieser Einflußfaktoren seien kurz erläutert:
- Temperatur:
   Für die Tastrolle zum Fühlen der Faserbanddicke ist die maßgebliche Temperatur nach dem Maschinenstart die Umgebungstemperatur. Nach dem Start verändert sich die Temperatur der Tastrolle. Durch Reibung mit dem Faserband erhöht sich die Temperatur bis sie Betriebstemperatur erreicht. Je nach Umgebungstemperatur ist der zeitliche Übergang bis auf Betriebstemperatur schneller oder langsamer. Diese Temperaturänderung (mit nicht bekannter Zeitkonstanten) beeinflußt die Federkraft der Tastrolle und somit die Auslenkung der beweglichen Rolle der Tastrolle, so daß das tatsächliche Meßergebnis beeinflußt wird.
   Diese Temperaturänderung beeinflußt auch die Gleit- oder Rollreibungswerte des Tastrollenlagers.
   Würde man zwei gleichartige Streckwerke mit dem selben Regelalgorhithmus in getrennten Produktionsräumen mit unterschiedlicher Umgebungstemperatur starten, würde man für die Zeit bis zum Erreichen einer stabilen Betriebstemperatur feststellen, daß der Verzug eines Faserbandes unterschiedlich reguliert wird. Ursache ist der unterschiedliche Einfluß der Temperatur auf die Federkraft der beweglichen Rolle der Tastrolle.
- Stillstandszeiten der Maschine sind Stillstandszeiten für das Faserband zwischen den Tastrollen, d.h. diese Zeiten begünstigen Veränderungen der Dicke des Faserbandes infolge unterschiedlicher Zeitdauer der Klemmung durch die Tastrollen.
- Standzeit faserbandgefüllter Vorlagekannen ist die Zeit von der Füllung bis zur Weiterverarbeitung an der Strecke. Werden solche Vorlagekannen zwischengelagert und nicht sofort zur Weiterverarbeitung verwendet, unterliegen sie einer Umweltbeeinflussung (Umgebungstemperatur, Luftfeuchtigkeit). Diesen Sachverhalt beschreibt auch die DE-OS 39 19 284. Je nach Zeitdauer der Einwirkung von Temperatur und Luftfeuchtigkeit ändern sich die Eigenschaften des Faserbandes.
   Durch das Eigengewicht des Bandes wird das Band in Abhängigkeit der Füllhöhe (auf einen längeren Zeitraum betrachtet) unterschiedlich gedrückt.

Diese Einflüsse führen zu Meßfehlern am Meßglied, denn für die Verarbeitung von Größen wie Temperatur, Luftfeuchtigkeit, Stillstandszeit und Kannenstandzeit existiert kein mathematisches Prozeßmodell. Die auf Basis solcher mathematischen Prozeßmodelle arbeitenden Reguliersysteme an einer Strecke können die beschriebenen Einflüsse auf die Meßsignale nur unbefriedigend kompensieren.

Aufgabe der Erfindung ist es, Meßsignale der Regulierung an einem Streckwerk zu korrigieren, so daß der Verzug des Faserbandes weiter optimiert werden kann.

Der Meßwert für die Faserbanddicke von einer Meßeinrichtung an der Strecke ist aufgrund o.g. Einflußfaktoren je nach Meßprinzip unterschiedlich fehlerbehaftet.

Die Erfindung betrifft ein Verfahren und eine Vorrichtung nach den Ansprüchen 1 und 12. Im folgenden wird beschrieben wie die an der Eingangs-Tastrolle (Tastrolle in Nähe des Eingangs des Streckwerkes) entstandenen Meßfehler durch die Fuzzy-Control minimiert werden.

Zum bestehenden Reguliersystem der Strecke wird erfindungsgemäß eine Fuzzy-Control geschaltet. Fuzzy-Control ist eine Signalverarbeitung, die das Meßsignal mit den Einflußfaktoren verknüpft, mittels Fuzzy-Logik bewertet und einen Korrekturwert bildet. Diese Fuzzy-Control erhält das von der Eingangs-Tastrolle gelieferte Meßsignal nach dem A/D-Wandler direkt, ebenso das von der Ausgangs-Tastrolle gelieferte Meßsignal. Zur Synchronisation der Meßsignale mit dem Faserbanddurchlauf liefert der Impulsgeber seine Takte an die Fuzzy-Control. Einen weiteren Input in die Fuzzy-Control stellen dar mindestens die Einlußfaktoren
- Temperatur der Tastrolle
- Luftfeuchtigkeit der Umgebung des Faserbandes
- Stillstandszeit des Faserbandes zwischen den Tastrollen
- Standzeit faserbandgefüllter Vorlagekannen
- Materialeigenschaften des Faserbandes und
- die Liefergeschwindigkeit des Streckwerkes.

Es könnten aber weitere, hier nicht benannte Einflußfaktoren, als Input verwendet werden.

Die Fuzzy-Control realisiert die für ein Streckwerk erforderliche Signalverarbeitung nach der Fuzzy-Logik.

Dazu werden die ankommenden Meßsignale fuzzyfiziert, um anschließend in der Inferenz gewichtet und mittels aus Expertenwissen formulierten Fuzzy-Regeln miteinander verknüpft zu werden. In der Defuzzyfizierung wird ein Signalkennwert geliefert, der ein Maß für den gesuchten Korrekturwert ist. Dieser Korrekturwert wird an einen Multiplizierer geliefert.

Erfindungsmerkmal ist, daß das einflußbehaftete Meßsignal vom Meßglied (Eingangstastrolle) kommend noch vor Weiterverarbeitung im FIFO-Speicher on-line korrigiert ist. Diese Korrektur erfolgt in einer dem FIFO-Speicher vorgeschalteten Stufe der digitalen Multiplikation zwischen Meßsignal und Signalkenngröße des Korrekturwertes. Die Fehler durch die Einflußfaktoren F1 bis F5 sind somit korrigiert.

Ist im Ausgangssignal einer Verzugsregulierung der Fehler in veränderter Form weiter vorhanden, so kann nach Lage und Form der Veränderung auf Regeleinsatzpunkt (FIFO-Länge) und Regelverstärkung geschlossen werden. Zu diesem Zweck verändert die Fuzzy-Control im on-line Betrieb gegenüber dem konventionellen Reguliersystem dessen ermittelten Regeleinsatzpunkt durch Veränderung der FIFO-Länge im elektronischen Gedächtnis und/oder die Regelverstärkung im Steuergerät.

Sind im Ausgangssignal periodische Fehler vorhanden, die im einlaufenden Band nicht vorhanden sind, so wird durch die Fuzzy-Control ein Fehler der Maschine angezeigt.

Die Fuzzy-Control kann als Analogrechner mit diskreten Transisttechnik, mit Gate-arrays mit konventionellen Mikroprozessoren mit Signalprozessoren oder mit speziellen Fuzzyprozessoren aufgebaut werden. Dabei können die Verzugsregulierung und die Korrekturwerterzeugung mittels Fuzzy-Control auch innerhalb einer entsprechend leistungsfähigen CPU verwirklicht werden (z.B. Signalprozessor).

Die Verzugs regulierung erfolgt dann Interruptgesteuert über den Maschinentakt. Der Fuzzy-Control steht dann die restliche Rechenzur Verfügung.

Ein Ausführungsbeispiel der Erfindung ist in der Zeichnung dargestellt und im folgenden näher beschrieben. Es zeigen:
- Figur 1:: Darstellung der funktionellen Verbindungen einer Regulierung an einem Streckwerk mit der Fuzzy-Control
- Figur 2:: Prinzipieller Ablauf einer Fehlergrößenermittlung nach Fuzzy-Logik
- Figur 3:: wesentliche Hardware einer Fuzzy-Control und deren Schnittstellen
- Figur 4:: Momentane Zustände einer Tastrollenkorrektur entsprechend Inferenz

Figur 1 zeigt in einer schematischen Darstellung, daß das Faserband 1 in die Eingangs-Tastrolle 2 einläuft und zwischen den drei Walzenpaaren 3 des Streckwerkes verzogen wird. Am Ausgang des Streckwerkes ist eine Ausgangs-Tastrolle 4 installiert. Figur 1 zeigt weiterhin eine konventionelle Steuerung des Verzugs. Unabhängig von der Steuerung ist im konventionellen Reguliersystem über die Ausgangs-Tastrolle ein Sliver-Monitor 18 installiert, der bei Grenzwertüberschreitungen den Hauptmotor 5 stillsetzen kann.

Zum bestehenden Reguliersystem der Strecke wird erfindungsgemäß eine Fuzzy-Control 19 geschalten. Die Schnittstellen zum konventionellen Reguliersystem, die für die Fuzzy-Control einen Input darstellen, sind die Leitung 20 für das Meßsignal von der Eingangs- Tastrolle, sowie unter Zwischenschaltung eines A/D-Wandlers 17 die Leitung 22 für das Meßsignal der Ausgangs-Tastrolle 4. Weiterhin wird die Faserbandgeschwindigkeit über den Impulsgeber 14 ebenfalls über die Leitung 21 an den Fuzzy-Control 19 übermittelt. Als weiterer Input werden die Signale für Temperatur F1, Luftfeuchtigkeit F2, Stillstandszeit der Maschine F3, Standzeit gefüllter Vorlagekannen F4 und Materialeigenschaften des Faserbandes F5 geliefert.

Die über den Impulsgeber 14 übermittelte Liefergeschwindigkeit und den Signalen F1, F2, F3, F4 und F5 werden in der Fuzzy-Control zum Tastrollen-Korrekturwert 25 berechnet.

Ebenfalls mit Fuzzy-Logik werden über die Leitung 20 21 und 22 die Größen für FIFO-Länge 23 und Regelverstärkung 24 erzeugt.

Figur 2 zeigt hierzu für die Korrektur des Meßsignals von Eingangs-Tastrollen die charakteristischen Schritte.

### Fuzzyfizierung:

Jedes Meßsignal hat im Rechner mindestens eine, als Matrix abgebildete Funktion. Die X-Skalierung dieser Funktion hat eine nummerische Entsprechung in dem eingehenden Meßsignal. Die Y-Skalierung entspricht dem Wahrheitsgehalt und kann jeden Wert zwischen 0 und 1 annehmen. Die Änderung der Funktion beinhaltet Expertenwissen und entspricht der Bewertung für die Einflußgröße.

### Inferenz:

Die nachfolgende Inferenz verknüpft auf Grund von empirischem technologischem Wissen der Einflußrichtung und Stärke die momentanen Zustände in den Diagrammen. Das kann zum Beispiel folgendermaßen aussehen:
Regel 1 Temperaturgang der Mechanik
WENN Stillstandszeit = kurz UND Temperatur = normal
DANN Korrekturwert = wenig positiv.
Regel 2 Materialabhängige Pressung
WENN Stillstandszeit = kurz UND Materialkonstante = Baumwolle
DANN Korrekturwert = mittel positiv.
Regel 3 Aufquellen von Baumwolle
WENN Kannenlagerzeit = hoch UND Luftfeuchtigkeit = feucht UND Material = Baumwolle
DANN Korrekturwert = mittel negativ.
Regel 4 Geschwindigkeitsabhängigkeit
WENN Lieferung = klein
DANN Korrekturwert = groß positiv.

Ausgehend von diesen Fuzzy-Regeln könnte der Wahrheitsgehalt der Regeln beispielsweise im praktischen Fall wie folgt ausfallen:

### Defuzzyfizierung:

Rückübersetzung der in der Inferenz ermittelten Aussage, die einen Signalkennwert darstellt, der Maß für den Korrekturwert gegenüber dem Meßsignal ist. Ausgehend vom Beispiel ergibt sich ein momentaner Korrekturwert von +1,3 Prozent (vgl. Figur 4).

Das über die Leitung 21 gelieferte Signal der Liefergeschwindigkeit wird mit den Faktoren F1 bis F5 nach Fuzzy-Logik in Fuzzy-Control verarbeitet. Die Fuzzy-Control liefert dazu einen Tastrollen-Korrekturwert 25 in den Multiplizierer 15 für die Korrektur des fehlerbehafteten Meßsignals. Am Ausgang des Multiplizierers 15 kommt das korrigierte Meßsignal heraus. Somit liegt als Eingangsgröße für die nachfolgende konventionelle Steuerung ein in Echtzeit und in Abhängigkeit der Einflußfaktoren F1 bis F5 und Leitung 21 korrigiertes Meßsignal vor. Dieses Meßsignal wird dem FIFO-Speicher 13 zugeführt und wird in der bekannten Sollwert-Stufe 12 verzögert weiterverarbeitet. Die Sollwert-Stufe 12 erhält vom Leittacho 6 des Hauptmotors 5 das Signal für die aktuelle Liefergeschwindigkeit.

Der weitere Ablauf steht im Zusammenhang mit der Analyse eines Ausgangssignals bei Verzugskorrektur. Ist im Ausgangssignal, daß über die Tastrolle 4 gebildet wird und über die Leitung 22 der Fuzzy-Control 19 zugeführt wird, der Fehler in veränderter Form weiter vorhanden, so kann nach Lage und Form der Veränderung die Fuzzy-Control 19 den Korrekturwert für Regeleinsatzpunkt (FIFO-Länge) 23 und/oder Regelverstärkung 24 verändern. Der ermittelte Korrekturwert für den Regeleinsatzpunkt 23 wird direkt dem FIFO-Speicher 13 zugeführt und bewirkt dort mit Korrektur der FIFO-Länge eine Änderung des Regeleinsatzpunktes. Das Ausgangssignal vom FIFO-Speicher 13 gelangt über die Sollwert-Stufe 12 in einen Multiplizierer 11. Für den Fall, daß ebenso die Regelverstärkung korrigiert werden muß, liefert die Fuzzy-Control 19 den Korrekturwert für die Regelverstärkung 24 in den zweiten Eingang des Multiplizierers 11. Der Ausgang des Multiplizierers 11 liefert eine korrigierte Regelverstärkung an das Steuergerät 10. Das Steuergerät 10 wirkt auf den Regelmotor 7 mit Istwert-Tacho 8, so daß in Verbindung mit dem Planetengetriebe (9) der Verzug verändert werden kann.

Denkbar, zur Ermittlung der FIFO-Länge und der Regelverstärkung, ist ein künstlicher Signalsprung bekannter Größe und Länge der am FIFO-Eingang eingefügt wird. Die folgende Antwort aus dem Meßsignal der Ausgangstastrolle kann dann verarbeitet werden. Dieses Verfahren ist aber nur mit Maschinenstart (Streckwert) sinnvoll, da hierbei eine begrenzte Länge unbrauchbares Material erzeugt wird.

Figur 3 zeigt, daß die Fuzzy-Control 19 hardwareseitig aus den Baueinheiten
Steuerprozessor und Fuzzy-Logik,
lokaler Programmspeicher,
Speicher mit Wissensbasis,
batteriegepufferter Uhr
zusammengesetzt ist. Die Fuzzy-Control ist mit dem Rechner für die Streckwerksregulierung (Signalprozessor für die Regulierung), über ein Dualport-RAM gekoppelt. Die Einflußgrößen
Temperatur
Luftfeuchtigkeit
Stillstandszeit der Maschine
werden über einen A/D-Wandler dem Fuzzy-Control zugeführt. Die Einflußgrößen
Standzeiten gefüllter Vorlagekannen
Materialeigenschaften des Faserbandes
werden über den seriellen Kanal RX von der Maschinenzentrale an den Steuerprozessor und Fuzzy-Logik übermittelt. Die Tastrolle ist mit einem Tacho gekoppelt, der die Liefergeschwindigkeit in ein Signal umsetzt, welches dem Maschinenrechner und der Fuzzy-Control übermittelt wird. Über einen A/D-Wandler werden die Meßsignale der Meßglieder (Eingangs-Tastrolle, Ausgangs-Tastrolle) dem Maschinenrechner und zugleich über das Dualport-RAM dem Fuzzy-Control zugeleitet. Die in der Fuzzy-Control ermittelten Korrekturwerte für das Meßsignal, dem Regeleinsatzpunkt und die Verstärkung werden über den Dualport-RAM an den Signalprozessor für die Regulierung übergeben und somit der Regelmotor mit den korrigierten Signalen gesteuert.

Die in der Fuzzy-Control ermittelten Korrekturwerte werden zugleich über den seriellen Kanal TX des Steuerprozessor an die Maschinenzentrale übermittelt.

## Patentansprüche

1. Verfahren zur Regulierung eines Streckwerkes, wobei der Dicke des Faserbandes entsprechende Meßsignale (20) am Streckwerkseingang und -ausgang erfaßt und im Reguliersystem verarbeitet werden, dadurch gekennzeichnet, daß die Meßsignale (20) zusammen mit Einflußfaktoren (F1, F2, F3, F4, F5), die diese Meßsignale beeinflussen, in einer Fuzzy-Control (19) erfaßt, nach den Fuzzy-Regeln einer Wissensbasis verknüpft und gewichtet werden, so daß der gebildete Wert ein Korrekturwert (25) für das Meßsignal (20) vom Meßglied am Streckwerkseingang ist und dieser Korrekturwert (25) in einem Multiplikator (15) mit dem vom Streckwerkseingang kommenden Meßsignal verarbeitet wird, so daß ein korrigiertes Meßsignal dem weiteren Reguliersystem zugeführt wird.

2. Verfahren gemäß Anspruch 1, dadurch gekennzeichnet, daß die Meßsignale von einer Eingangs-Tastrolle (2) gebildet werden.

3. Verfahren gemäß Anspruch 1, dadurch gekennzeichnet, daß die Temperatur der Tastrolle ein Einflußfaktor (F1) ist, der als Signal erfaßt wird.

4. Verfahren gemäß Anspruch 1, dadurch gekennzeichnet, daß die Luftfeuchtigkeit der Umgebung des Faserbandes ein Einflußfaktor (F2) ist, der als Signal erfaßt wird.

5. Verfahren gemäß Anspruch 1, dadurch gekennzeichnet, daß die Stillstandszeit des Faserbandes zwischen den Tastrollen (2) ein Einflußfaktor (F3) ist, der als Signal erfaßt wird.

6. Verfahren gemäß Anspruch 1, dadurch gekennzeichnet, daß die Standzeit faserbandgefüllter Vorlagekannen ein Einflußfaktor (F4) ist, der als Signal erfaßt wird.

7. Verfahren gemäß Anspruch 1, dadurch gekennzeichnet, daß die Materialeigenschaften des Faserbandes (F5) als Signale erfaßt werden.

8. Verfahren gemäß Anspruch 1, dadurch gekennzeichnet, daß die Liefergeschwindigkeit des Streckwerkes als Signal erfaßt wird.

9. Verfahren nach Anspruch 1 bis 8, dadurch gekennzeichnet, daß die Fuzzy-Control (19) die erfaßten Meßsignale (20) der Faserbanddicke mit mindestens den Einflußfaktoren (F1, F2, F3, F4, F5)
- Temperatur der Tastrolle,
- Luftfeuchtigkeit der Umgebung des Faserbandes,
- Stillstandszeit des Faserbandes zwischen den Tastrollen,
- Standzeit faserbandgefüllter Vorlagekannen,
- Materialeigenschaften des Faserbandes,
- Liefergeschwindigkeit des Streckwerks,
nach der Fuzzy-Logik verarbeitet werden.

10. Verfahren gemäß Anspruch 9, dadurch gekennzeichnet, daß in der Fuzzy-Control (19) ein Speicher als Wissensbasis nach der Fuzzy-Logik arbeitet, wobei zur
- Ermittlung des Temperaturganges der Mechanik von Meßgliedern die Einflußgrößen
Stillstandzeit der Maschine und
Temperatur
in einer Fuzzy-Regel verarbeitet,
- Ermittlung der materialabhänigen Pressung des Faserbandes die Einflußgrößen
Stillstandzeit der Maschine
Materialkonstante des Faserbandes
in einer Fuzzy-Regel verarbeitet,
- Ermittlung des Aufquellens von Faserbandmaterial mindestens die Einflußgrößen
Lagerzeit gefüllter Vorlagekannen und
Luftfeuchtigkeit
in einer Fuzzy-Regel verarbeitet,
- Ermittlung der Liefergeschwindigkeitskorrektur die Einflußgröße
Momentane Liefergeschwindigkeit
in einer Fuzzy-Regel verarbeitet
und in der Inferenzstufe aus diesen vier Regeln der Korrekturwert (25) für das Meßsignal ermittelt wird.

11. Verfahren gemäß Anspruch 1 bis 8, dadurch gekennzeichnet, daß die Meßsignale aus dem Meßglied (2) am Streckwerkseingang mit dem Korrekturwert (25) aus der Fuzzy-Control (19) in einer digitalen Multiplikation (15) unmittelbar vor dem Eingang des FIFO-Speichers (13) verknüpft wird.

12. Verfahren gemäß Anspruch 1 bis 8, dadurch gekennzeichnet, daß bei einer Steuerung des Verzuges über ein Meßglied (4) am Streckwerksausgang das Antwortsignal einer Stellhandlung am Verzug erfaßt und der Fuzzy-Control (19) zur Signalanalyse zugeführt wird, wobei Veränderungen von Lage und Form des Antwortsignals eine Korrektur des Regeleinsatzpunktes und der Regelverstärkung zur Folge haben.

13. Vorrichtung zur Durchführung des Verfahrens gemäß einem der Ansprüche 1 bis 12, wobei am Streckwerkseingang ein Meßglied (2) zur Erzeugung eines der Dicke des Faserbandes entsprechenden Signals angeordnet ist und eine Regulierung mindestens aus einer Steuerung für den Verzug des Faserbandes in einem Streckwerk (3) besteht, dadurch gekennzeichnet, daß die Regulierung mit einer Fuzzy-Control (19) verbunden ist.

14. Vorrichtung gemäß Anspruch 12, dadurch gekennzeichnet, daß die Fuzzy-Control (19) einen Speicher mit Wissensbasis hat.

## Claims

1. Procedure for regulating a drafting arrangement, in which measuring signals (20) corresponding to the thickness of the sliver are collected at the entry to and exit from the drafting arrangement and processed in the regulating system, characterised in that the measuring signals (20), together with influencing factors (F1, F2, F3, F4, F5) which influence these measuring signals, are collected in a fuzzy control (19), linked according to the fuzzy rules of a knowledge base and weighted, so that the value formed is a correction value (25) for the measuring signal (20) from the measuring element at the entry to the drafting arrangement and this correction value (25) is processed in a multiplier (15) with the measuring signal coming from the entry to the drafting arrangement, so that a corrected measuring signal is supplied to the further regulating system.

2. Procedure according to Claim 1, characterised in that the measuring signals are formed by an entry feeler roll (2).

3. Procedure according to Claim 1, characterised in that the temperature of the feeler roll is an influencing factor (F1) which is collected as a signal.

4. Procedure according to Claim 1, characterised in that the atmospheric humidity of the environment of the sliver is an influencing factor (F2) which is collected as a signal.

5. Procedure according to Claim 1, characterised in that the stoppage time of the sliver between the feeler rolls (2) is an influencing factor (F3) which is collected as a signal.

6. Procedure according to Claim 1, characterised in that the stability time of sliver-filled feed cans is an influencing factor (F4) which is collected as a signal.

7. Procedure according to Claim 1, characterised in that the material properties of the sliver (F5) are collected as a signals.

8. Procedure according to Claim 1, characterised in that the delivery speed of the drafting arrangement is collected as a signal.

9. Procedure according to Claim 1 to 8, characterised in that the collected measuring signals (20) of the sliver thickness, together with at least the influencing factors (F1, F2, F3, F4, F5)
- temperature of the feeler roll,
- atmospheric humidity of the environment of the sliver,
- stoppage time of the sliver between the feeler rolls,
- stability time of sliver-filled feed cans,
- material properties of the sliver,
- delivery speed of the drafting arrangement,
are processed in the fuzzy control (19) according to the fuzzy logic.

10. Procedure according to Claim 9, characterised in that in the fuzzy control (19) a memory works as a knowledge base according to the fuzzy logic, in which case, for
- determination of the temperature response of the mechanism of measuring elements, the influencing variables
stoppage time of the machine and
temperature
are processed in a fuzzy rule,
- determination of the material-dependent pressing of the sliver, the influencing variables
stoppage time of the machine
material constant of the sliver
are processed in a fuzzy rule,
- determination of the swelling of sliver material, at least the influencing variables
storage time of filled feed cans and
atmospheric humidity
are processed in a fuzzy rule,
- determination of the delivery-speed correction, the influencing variable
instantaneous delivery speed
is processed in a fuzzy rule, and in the inference stage, the correction value (25) for the measuring signal is determined from these four rules.

11. Procedure according to Claim 1 to 8, characterised in that the measuring signals from the measuring element (2) at the entry to the drafting arrangement are linked with the correction value (25) from the fuzzy control (19) in a digital multiplication (15) directly before the entry to the FIFO memory (13).

12. Procedure according to Claim 1 to 8, characterised in that, in the event of control of the draft via a measuring element (4) at the exit from the drafting arrangement, the response signal of an adjusting action on the draft is collected and supplied to the fuzzy control (19) for signal analysis, changes of position and form of the response signal resulting in a correction of the control starting point and the control amplification.

13. Device for carrying out the procedure according to one of Claims 1 to 12, in which a measuring element (2) for generating a signal corresponding to the thickness of the sliver is arranged at the entry to the drafting arrangement, and a regulating system comprises at least a control system for controlling the draft of the sliver in a drafting arrangement (3), characterised in that the regulating system is connected to a fuzzy control (19).

14. Device according to Claim 12, characterised in that the fuzzy control (19) has a memory with knowledge base.

## Revendications

1. Procédé de régulation d'un mécanisme d'étirage, dans lequel des signaux de mesure (20) correspondant à l'épaisseur du ruban de fibres sont détectés à l'entrée et à la sortie du mécanisme d'étirage, puis traités dans le système de régulation, caractérisé par le fait que les signaux de mesure (20) sont détectés dans une commande floue (19), conjointement à des facteurs d'influence (F1, F2, F3, F4, F5) influençant ces signaux de mesure, sont combinés selon les règles floues d'une base de connaissances, puis pondérés de telle sorte que la valeur formée soit une valeur correctrice (25) du signal de mesure (20) provenant de l'organe mesureur à l'entrée du mécanisme d'étirage, et cette valeur correctrice (25) est traitée, dans un multiplicateur (15), avec le signal de mesure émanant de l'entrée du mécanisme d'étirage, si bien qu'un signal de mesure corrigé est appliqué au reste du système de régulation.

2. Procédé selon la revendication 1, caractérisé par le fait que les signaux de mesure sont formés par un galet palpeur (2) situé à l'entrée.

3. Procédé selon la revendication 1, caractérisé par le fait que la température du galet palpeur est un facteur d'influence (F1), détecté en tant que signal.

4. Procédé selon la revendication 1, caractérisé par le fait que l'humidité de l'air de l'environnement du ruban de fibres est un facteur d'influence (F2), détecté en tant que signal.

5. Procédé selon la revendication 1, caractérisé par le fait que le temps d'immobilisation du ruban de fibres entre les galets palpeurs (2) est un facteur d'influence (F3), détecté en tant que signal.

6. Procédé selon la revendication 1, caractérisé par le fait que le temps d'attente de pots de présentation remplis de rubans de fibres est un facteur d'influence (F4), détecté en tant que signal.

7. Procédé selon la revendication 1, caractérisé par le fait que les propriétés du matériau du ruban de fibres (F5) sont détectées en tant que signaux.

8. Procédé selon la revendication 1, caractérisé par le fait que la vitesse de délivrance du mécanisme d'étirage est détectée en tant que signal.

9. Procédé selon les revendications 1 à 8, caractérisé par le fait que la commande floue (19) traite les signaux de mesure détectés (20) de l'épaisseur du ruban de fibres, d'après la logique floue, avec au moins les facteurs d'influence (F1, F2, F3, F4, F5)
- température du galet palpeur,
- humidité de l'air de l'environnement du ruban de fibres,
- temps d'immobilisation du ruban de fibres entre les galets palpeurs,
- temps d'attente de pots de présentation remplis de rubans de fibres,
- propriétés du matériau du ruban de fibres,
- vitesse de délivrance du mécanisme d'étirage.

10. Procédé selon la revendication 9, caractérisé par le fait qu'une mémoire fonctionne, dans la commande floue (19), en tant que base de connaissances d'après la logique floue, procédé dans lequel,
- pour déterminer l'allure de température de l'agencement mécanique d'organes mesureurs, les grandeurs d'influence
temps d'immobilisation de la machine et
température
sont traitées en une règle floue ;
- pour déterminer la compression du ruban de fibres, dépendante du matériau, les grandeurs d'influence
temps d'immobilisation de la machine et
constante du matériau du ruban de fibres
sont traitées en une règle floue ;
- pour déterminer le gonflement d'un matériau du ruban de fibres, au moins les grandeurs d'influence
temps de stockage de pots de présentation remplis et
humidité de l'air
sont traitées en une règle floue ;
- pour déterminer la correction de la vitesse de délivrance, la grandeur d'influence
vitesse de délivrance instantanée
est traitée en une règle floue,
et la valeur correctrice (25) du signal de mesure est déterminée à l'étage d'inférence, sur la base de ces quatre règles.

11. Procédé selon les revendications 1 à 8, caractérisé par le fait que les signaux de mesure provenant de l'organe mesureur (2) à l'entrée du mécanisme d'étirage sont combinés en une multiplication numérique (15), avec la valeur correctrice (25) émanant de la commande floue (19), directement avant l'entrée de la mémoire (13) de type fifo.

12. Procédé selon les revendications 1 à 8, caractérisé par le fait que, dans le cas d'une commande de l'étirage par l'intermédiaire d'un organe mesureur (4) à la sortie du mécanisme d'étirage, le signal de réponse d'un processus de réglage de l'étirage est détecté, puis appliqué à la commande floue (19) en vue de l'analyse du signal, des variations de position et de forme du signal de réponse se traduisant par une correction du point d'intervention de la régulation et de l'amplification de la régulation.

13. Dispositif pour la mise en oeuvre du procédé selon l'une des revendications 1 à 12, un organe mesureur (2) étant situé à l'entrée du mécanisme d'étirage, en vue d'engendrer un signal correspondant à l'épaisseur du ruban de fibres, et une régulation étant constituée d'au moins une commande de l'étirage du ruban de fibres dans un mécanisme d'étirage (3), caractérisé par le fait que la régulation est reliée à une commande floue (19).

14. Dispositif selon la revendication 12, caractérisé par le fait que la commande floue (19) présente une mémoire munie d'une base de connaissances.
